# FASCICULE DE BREVET EUROPEEN

(11) **EP 1 721 087 B1**
(45) Date de publication et mention de la délivrance du brevet: **16.01.2008**
(21) Numéro de dépôt: 05732822.1
(22) Date de dépôt: 03.03.2005
(51) Int. Cl.: F16F 9/32

(54) **DISPOSITIF TELESCOPIQUE AVEC DETECTION ELECTROMAGNETIQUE DE POSITION**
MIT EINER ELEKTROMAGNETISCHEN POSITIONSERFASSUNGSEINHEIT VERSEHENE TELESKOPVORRICHTUNG
TELESCOPIC DEVICE PROVIDED WITH A POSITION DETECTING ELECTROMAGNETIC UNIT

(30) Priorité: 03.03.2004 FR 0402175
(43) Date de publication de la demande: 15.11.2006
(73) Titulaire: Valeo Systèmes de Contrôle Moteur, 95520 Osny (FR)
(72) Inventeur: MAERKY, Christophe, F-95310 Saint-Ouen L'Aumone (FR); QUEDEVILLE, Nicolas, F-95430 Auvers sur Oise (FR); RAMPILLON, Florent, F-78600 Maisons Laffitte (FR)
(74) Mandataire: Rolland, Jean-Christophe
(86) Numéro de dépôt international: PCT/FR2005/000500
(87) Numéro de publication internationale: WO 2005/088154

(56) Documents cités:
- WO-A-94/07037
- WO-A-20/04005748
- DE-A- 10 010 042
- US-A- 4 717 874
- PATENT ABSTRACTS OF JAPAN vol. 1995, no. 11, 26 décembre 1995 (1995-12-26) -& JP 07 229760 A (YAMAHA MOTOR CO LTD), 29 août 1995 (1995-08-29)

## Description

La présente invention concerne un dispositif télescopique tel qu'un amortisseur utilisable par exemple dans une suspension de véhicule automobile.

Un amortisseur comprend généralement un cylindre recevant à coulissement une tige. Dans certaines applications automobile, comme par exemple pour réaliser un amortissement variable ou effectuer des corrections d'assiettes, il est nécessaire de connaître la position et/ou la vitesse de la tige par rapport au cylindre.

Des amortisseurs incorporant un dispositif de détection de positions de la tige par rapport au cylindre ont dans ce but été réalisés.

Le document US 4 717 874 montre un dispositif avec les caractéristiques du préambule de la revendication 1.

Il existe ainsi des amortisseurs ayant une tige qui est agencée pour présenter une caractéristique magnétique dont la valeur varie le long de la tige. Le dispositif de détection est fixe par rapport au cylindre et mesure la valeur de cette caractéristique. Il est alors possible de déduire la position de la tige à partir de la valeur mesurée.

Un tel dispositif de détection présente un caractère intrusif qui rend la structure de l'amortisseur relativement complexe.

Un but de l'invention est de fournir un dispositif télescopique à détection de position qui soit simple et fiable.

A cet effet, on prévoit, selon l'invention, un dispositif télescopique comprenant un cylindre recevant à coulissement une tige, et un dispositif de détection d'une position de la tige par rapport au cylindre, la tige comportant une succession de zones magnétiques et amagnétiques formant des singularités magnétiques agencées le long de la tige en motifs dont au moins un a une configuration particulière pour constituer un motif de référence et le dispositif de détection est fixe par rapport au cylindre et comprend un ensemble d'au moins deux détecteurs magnétiques qui sont associés à des aimants permanents et qui sont disposés de façon adjacente selon une direction axiale de la tige de telle manière que l'ensemble de détecteurs ait un champ couvrant une zone de la tige ayant une dimension axiale supérieure à une dimension axiale du motif de référence pour mesurer des modulations de champs magnétiques produits par ces aimants lors d'un déplacement de la tige.

Ainsi, la détection du motif de référence par l'ensemble de détecteurs peut être immédiatement rapprochée d'une position de la tige par rapport au cylindre. Les autres motifs peuvent être identiques de telle manière que la position est déterminée par comptage des motifs depuis le motif de référence ou la tige peut présenter plusieurs motifs de référence. La configuration des motifs peut être choisie de telle manière que le signal fourni par les détecteurs présente une transition franche lors du passage d'un motif à l'autre. Ceci facilite la distinction des motifs entre eux. La détection est en outre réalisée de manière simple.

D'autres caractéristiques et avantages de l'invention ressortiront à la lecture de la description qui suit d'un mode de réalisation particulier non limitatif de l'invention.

Il sera fait référence aux dessins annexés, parmi lesquels :
- la figure 1 est une vue schématique en coupe longitudinale d'un dispositif télescopique selon un premier mode de réalisation,
- la figure 2 est une vue schématique partielle en élévation et avec écorché d'une tige du dispositif télescopique selon le premier mode de réalisation,
- la figure 3 est une vue analogue à celle de la figure 2 de la tige du dispositif télescopique selon une première variante du premier mode de réalisation,
- les figures 4 et 5 sont des vues schématiques partielles en coupe longitudinale de la tige du dispositif télescopique, selon une deuxième et une troisième variantes du premier mode de réalisation.

L'invention est ici décrite en application à un dispositif télescopique formant un amortisseur de suspension de véhicule automobile.

En référence à la figure 1 et conformément au premier mode de réalisation, l'amortisseur, généralement désigné en 1, comprend de façon connue en soi un cylindre 2 recevant à coulissement une tige 3 représentée schématiquement.

En référence également à la figure 2, la tige 3 comporte des zones magnétiques et des zones amagnétiques formant des singularités magnétiques agencées le long de la tige en motifs dont au moins un a une configuration particulière pour constituer un motif de référence. Les zones magnétiques sont non magnétisées.

La tige 3 comprend ainsi un noyau 4 en matériau amagnétique qui est pourvu extérieurement de gorges 5, 6 délimitant entre elles des collerettes 7, 8.

Les gorges 5 ont une largeur identique. La gorge 6 a une largeur différente de celle des gorges 5. Les gorges 5, 6 reçoivent respectivement des couches magnétiques 9, 10 de largeur correspondante. Les couches magnétiques 9, 10 ont une surface externe qui affleure la surface externe des collerettes 7, 8 de telle manière que la tige 3 a une surface extérieure lisse. Ceci permet d'assurer un bon contact de la surface extérieure avec les éléments d'étanchéité non représentés qui équipent de façon classique le cylindre 2.

Les collerettes 7 ont une largeur identique. La collerette 8 a une largeur différente de celle des collerettes 7.

Les couches magnétiques 9, 10 et les collerettes 7, 8 constituent des singularités magnétiques. La couche 10 et la collerette 8 forment chacune un motif unique, représentatif d'un point particulier sur l'axe de la tige 3. Ces motifs sont qualifiés de motifs de référence. Les couches 9 et les collerettes 7 forment des motifs que l'on qualifie de relatifs puisqu'ils peuvent permettre de localiser un point sur l'axe de la tige 3 en partant d'un motif de référence comme cela sera expliqué par la suite.

L'amortisseur 1 comprend également un dispositif de détection pour détecter une position de la tige 3 par rapport au cylindre 2.

Le dispositif de détection comprend une barrette 11 de détecteurs magnétiques 12 adjacents. Les détecteurs 12 sont ici des détecteurs à effet HALL et sont associés à des aimants permanents pour détecter de façon connue en elle-même une caractéristique représentative d'un champ magnétique produit par les aimants. La barrette 11 est fixée sur le cylindre 2 et s'étend parallèlement à la tige 3 en regard de la surface extérieure de celle-ci. Par cette disposition et la juxtaposition des champs des détecteurs magnétiques 12 (également appelés champ ou cônes de sensibilité), la barrette 11 a un champ global couvrant une zone de la surface extérieure de la tige 3 qui présente une dimension axiale supérieure à une dimension axiale des motifs de référence. Les détecteurs magnétiques 12 sont reliés à une unité de traitement 13 dans laquelle sont mémorisées les positions des motifs de référence sur la tige 3.

Le fonctionnement du dispositif de détection va maintenant être décrit.

Le flux magnétique produit par les aimants va subir une variation selon qu'ils se trouvent en regard d'une collerette ou d'une gorge. Cette variation va être détectée par les détecteurs associés. Ainsi, pour une position donnée de la tige 3 par rapport au cylindre 2 et donc à la barrette 11, les détecteurs 12 en regard d'une collerette vont émettre un signal représentatif de la présence de la collerette tandis que les détecteurs 12 en regard d'une gorge vont émettre un signal représentatif de la présence de la gorge. Si la collerette en question est une collerette 8 ou la gorge en question est une gorge 6, la zone de la tige 3 en regard de ces détecteurs 12 est identifiée de sorte que l'unité de traitement 13 peut en déduire la position de la tige 3. En revanche, si la collerette en question est une collerette 7 ou la gorge en question est une gorge 5, cette seule information ne suffit pas à identifier la zone de la tige 3.

Lors du fonctionnement de l'amortisseur 1, la tige 3 est amenée à coulisser dans le cylindre 2. Après qu'un motif de référence a été identifié et le mouvement se poursuivant, l'unité de traitement effectue un comptage des motifs relatifs de sorte que l'unité de traitement peut à tout moment déterminer la distance séparant la zone de la tige 3 en regard des détecteurs magnétiques 12 et le motif de référence identifié. A partir de cette information, l'unité de traitement peut déterminer la position de la tige 3 par rapport au cylindre 2.

Ainsi, le déplacement de la tige comportant les zones magnétiques et amagnétiques devant les aimants fixes produit une variation du flux de ceux-ci qui est détecté par les détecteurs associés. On notera que l'utilisation de détecteurs alimentés en courant continu permet de simplifier l'alimentation des détecteurs en particulier lorsque le dispositif est implanté sur un véhicule automobile où l'énergie électrique est fournie par une batterie.

Selon une première variante et en référence à la figure 3, la tige 3 comprend un noyau 14 en matériau magnétique qui est pourvu extérieurement de gorges 15, 16 délimitant entre elles des collerettes 17, 18.

Les gorges 15 ont une largeur identique. La gorge 16 a une largeur différente de celle des gorges 15. Les gorges 15, 16 reçoivent respectivement des couches amagnétiques 19, 20 de largeur correspondante. Les couches amagnétiques 19, 20 ont une surface externe qui affleure la surface externe des collerettes 17, 18 de telle manière que la tige 3 a une surface extérieure lisse.

Le fonctionnement du dispositif selon cette variante est identique à celui précédemment décrit.

Selon une deuxième variante et en référence à la figure 4, le noyau 14 est recouvert d'une couche de remplissage 21 qui est en matériau amagnétique. La couche de remplissage remplit les gorges 15, 16 et recouvre les collerettes 17, 18 en présentant une surface extérieure 22 lisse. La couche de remplissage 21 peut par exemple être déposée par projection thermique ou par électrolyse.

Selon une troisième variante et en référence à la figure 5, la tige 3 comprend un noyau 24 en matériau magnétique qui est pourvu extérieurement de gorges 25, 26 délimitant entre elles des collerettes 27, 28. Les gorges 25, 26 et les collerettes 27, 28 ont comme précédemment des largeurs différentes pour former des motifs de référence et des motifs relatifs.

Le noyau 24 est reçu dans un tube 29 en matériau amagnétique ayant une surface extérieure 30 lisse. Le tube 29 peut simplement procurer à la tige 3 une surface extérieure lisse simplifiant l'étanchéité avec le cylindre 2 ou assurer également un rôle de renforcement mécanique.

Bien entendu, l'invention n'est pas limitée au mode de réalisation décrit et on peut y apporter des variantes de réalisation sans sortir du cadre de l'invention tel que défini par les revendications.

En particulier, bien que l'invention ait été décrite en relation avec un amortisseur de suspension de véhicule automobile, l'invention n'est pas limitée à cette application et peut être utilisée également dans tout dispositif télescopique comme des vérins, des éléments d'accouplement élastique...

Les détecteurs 12 peuvent être également des détecteurs magnétorésistifs.

Bien que l'ensemble formés par les détecteurs 12 ait été décrit sous la forme d'une barrette, les détecteurs 12 peuvent être indépendants les uns des autres et par exemple simplement alignés sur une direction commune.

La tige 3 peut également comporter en variante un noyau amagnétique ou magnétique ayant une surface externe recouverte de parties magnétiques et amagnétiques formant les motifs. Les parties magnétiques et amagnétiques sont par exemple des anneaux de faible épaisseur qui ont des largeurs différentes pour former des motifs de référence ou des motifs relatifs.

Dans tous les modes de réalisation décrits précédemment, le noyau peut être reçu dans un tube qui assure une fonction de protection des singularités magnétiques et/ou une fonction de renforcement mécanique de la tige, ou qui procure une surface externe lisse à la tige.

Dans le premier mode de réalisation, les motifs de référence peuvent être obtenus par la variation de la largeur des gorges et/ou de l'espacement des gorges.

Dans le premier mode de réalisation, pour obtenir une surface externe lisse de la tige, il est possible de recouvrir la tige d'une couche de protection par exemple à base de chrome dur.

Les singularités magnétiques peuvent être réalisées en combinant les modes de réalisation décrits.

## Revendications

1. Dispositif télescopique (1) comprenant un cylindre (2) recevant à coulissement une tige (3), et un dispositif de détection d'une position de la tige par rapport au cylindre, la tige comportant une succession de zones magnétiques et amagnétiques formant des singularités magnétiques agencées le long de la tige en motifs (5, 6, 7, 8 ; 15, 16, 17, 18 ; 25, 26, 27, 28 : 51, 52 ; 61) le dispositif de détection étant fixe par rapport au cylindre et comprenant un ensemble (11) d'au moins deux détecteurs magnétiques (12) qui sont associés à des aimants permanents **caractérisé en ce que** au moins un motif (6, 8 ; 16, 18 ; 26, 28) a une configuration particulière pour constituer un motif de référence et **en ce que** lesdits au moins deux détecteurs (12), sont disposés de façon adjacente selon une direction axiale de la tige de telle manière que l'ensemble de détecteurs ait un champ couvrant une zone de la tige ayant une dimension axiale supérieure à une dimension axiale du motif de référence pour mesurer des modulations de champs magnétiques produits par ces aimants lors d'un déplacement de la tige.

2. Dispositif télescopique (1) selon la revendication 1, **caractérisé en ce que** la tige (3) comprend un noyau amagnétique (4) pourvu extérieurement de gorges (5, 6) qui reçoivent une couche de matériau magnétique (9, 10).

3. Dispositif télescopique (1) selon la revendication 1, **caractérisé en ce que** la tige (3) comprend un noyau magnétique (14 ; 24) pourvu extérieurement de gorges (15, 16 ; 25, 26) agencées pour former les motifs..

4. Dispositif télescopique (1) selon la revendication 3, **caractérisé en ce que** les gorges (15, 16) reçoivent une couche de matériau amagnétique (19, 20).

5. Dispositif télescopique (1) selon la revendication 4, **caractérisé en ce que** la couche de matériau amagnétique (21) recouvre le noyau (24) et a une surface extérieure lisse (22).

6. Dispositif télescopique (1) selon la revendication 3, **caractérisé en ce que** ce noyau (14) est reçu dans un tube (29) en matériau amagnétique ayant une surface extérieure lisse (30).

7. Dispositif télescopique (1) selon la revendication 1, **caractérisé en ce que** les détecteurs (12) sont des détecteurs à effet Hall.

## Claims

1. Telescopic device (1) comprising a cylinder (2) in which a rod (3) is slidingly housed, and a device for detecting a position of the rod relative to the cylinder, the rod having a succession of magnetic and non-magnetic zones forming magnetic singularities placed along the rod in patterns (5, 6, 7, 8; 15, 16, 17, 18; 25, 26, 27, 28: 51, 52; 61), the detection device being fixed relative to the cylinder and comprising an assembly (11) of at least two magnetic detectors (12) that are associated with permanent magnets, which telescopic device is **characterized in that** at least one pattern (6, 8; 16, 18; 26, 28) has a particular configuration for constituting a reference pattern and **in that** said at least two detectors (12) are placed adjacently along an axial direction of the rod in such a way that the detector assembly has a field covering a zone of the rod having an axial dimension greater than an axial dimension of the reference pattern in order to measure modulations in magnetic fields produced by these magnets during a displacement of the rod.

2. Telescopic device (1) according to Claim 1, **characterized in that** the rod (3) comprises a non-magnetic core (4) provided on the outside with grooves (5, 6) that receive a layer of magnetic material (9, 10).

3. Telescopic device (1) according to Claim 1, **characterized in that** the rod (3) comprises a magnetic core (14; 24) provided on the outside with grooves (15, 16; 25, 26) designed to form the patterns.

4. Telescopic device (1) according to Claim 3, **characterized in that** the grooves (15, 16) receive a layer of non-magnetic material (19, 20).

5. Telescopic device (1) according to Claim 4, **characterized in that** the layer of non-magnetic material (21) covers the core (24) and has a smooth external surface (22).

6. Telescopic device (1) according to Claim 3, **characterized in that** this core (14) is received in a tube (29) made of non-magnetic material having a smooth external surface (30).

7. Telescopic device (1) according to Claim 1, **characterized in that** the detectors (12) are Hall-effect detectors.

## Patentansprüche

1. Teleskopvorrichtung (1), die einen eine Stange (3) gleitend aufnehmenden Zylinder (2) und eine Vorrichtung zur Erfassung einer Stellung der Stange bezüglich des Zylinders aufweist, wobei die Stange eine Folge von magnetischen und nicht magnetischen Zonen aufweist, die magnetische Singularitäten bilden, die entlang der Stange in Mustern (5, 6, 7, 8; 15, 16, 17, 18; 25, 26, 27, 28; 51, 52; 61) angeordnet sind, wobei die Erfassungsvorrichtung bezüglich des Zylinders ortsfest ist und einen Satz (11) von mindestens zwei magnetischen Detektoren (12) aufweist, die Dauermagneten zugeordnet sind, **dadurch gekennzeichnet, dass** mindestens ein Muster (6, 8; 16, 18; 26, 28) eine besondere Konfiguration hat, um ein Bezugsmuster zu bilden, und dass die mindestens zwei Detektoren (12) gemäß einer axialen Richtung der Stange derart nebeneinander angeordnet sind, dass der Satz von Detektoren ein Feld hat, das eine Zone der Stange abdeckt, die eine axiale Abmessung größer als eine axiale Abmessung des Bezugsmusters hat, um Veränderungen von Magnetfeldern zu messen, die von diesen Magneten bei einer Verschiebung der Stange erzeugt werden.

2. Teleskopvorrichtung (1) nach Anspruch 1, **dadurch gekennzeichnet, dass** die Stange (3) einen nicht magnetischen Kern (4) aufweist, der außen mit Kehlen (5, 6) versehen ist, die eine Schicht aus magnetischem Material (9, 10) aufnehmen.

3. Teleskopvorrichtung (1) nach Anspruch 1, **dadurch gekennzeichnet, dass** die Stange (3) einen Magnetkern (14; 24) aufweist, der außen mit Kehlen (15, 16; 25, 26) versehen ist, die angeordnet sind, um die Muster zu bilden.

4. Teleskopvorrichtung (1) nach Anspruch 3, **dadurch gekennzeichnet, dass** die Kehlen (15, 16) eine Schicht aus nicht magnetischem Material (19, 20) aufnehmen.

5. Teleskopvorrichtung (1) nach Anspruch 4, **dadurch gekennzeichnet, dass** die Schicht aus nicht magnetischem Material (21) den Kern (24) bedeckt und eine glatte Außenfläche (22) hat.

6. Teleskopvorrichtung (1) nach Anspruch 3, **dadurch gekennzeichnet, dass** dieser Kern (14) in einem Rohr (29) aus nicht magnetischem Material aufgenommen wird, das eine glatte Außenfläche (30) hat.

7. Teleskopvorrichtung (1) nach Anspruch 1, **dadurch gekennzeichnet, dass** die Detektoren (12) Hall-Detektoren sind.
